# EUROPÄISCHE PATENTANMELDUNG

(11) **EP 3 299 560 A1**
(43) Veröffentlichungstag der Anmeldung: **28.03.2018**
(21) Anmeldenummer: 17191036.7
(22) Anmeldetag: 14.09.2017
(51) Int. Cl.: E05C 19/16, E05B 47/06, E05B 55/00, E05B 63/18, E05B 65/06, E05B 65/08, E05B 47/00

(54) **FLUCHTTÜR MIT RIEGEL MIT AUSLAUFSCHRÄGE**

(30) Priorität: 23.09.2016 DE 102016117955; 27.09.2016 DE 102016118258; 29.11.2016 DE 102016123034; 29.11.2016 DE 102016123035; 29.11.2016 DE 102016123033; 29.11.2016 DE 102016123032; 16.01.2017 DE 102017100737
(71) Anmelder: ASSA ABLOY Sicherheitstechnik GmbH, 72458 Albstadt (DE)
(72) Erfinder: HOLZER, Michael, 72461 Albstadt (DE)
(74) Vertreter: Louis Pöhlau Lohrentz

(57) **Zusammenfassung**

Fluchttür mit einer Verriegelungseinrichtung (1), die Fluchttür umfassend einen vorzugsweise ortsfesten montierbaren Rahmen (5) mit einem daran bewegbar gelagerten Flügel (6), vorzugsweise Verriegelungseinrichtung (1) für eine Tür in einem Gebäude, wobei der Flügel (6) in einer Schließstellung der Tür über die Verriegelungseinrichtung elektrisch abschaltbar verriegelbar ist, umfassend eine am Rahmen (5) oder am Flügel (6) montierbare Riegelbaugruppe (3) und eine am Flügel (6) bzw. am Rahmen (5) montierbare Riegelaufnahmeeinrichtung (4). Wesentlich ist, dass das Riegelelement (32) in einer Verriegelungsstellung durch die elektrisch schaltbare Verriegelungs-Halteeinrichtung (35) arretierbar ist. Ferner ist wesentlich, dass das Riegelelement (32) und/oder die Riegelaufnahme (41) eine Auslaufschräge aufweist, die derart ausgebildet ist, dass das Riegelelement (32) durch ein Zusammenwirken von Riegelelement (32) und Riegelaufnahme (41) in Entriegelungsrichtung beaufschlagbar ist und/oder beaufschlagt ist.

## Beschreibung

Die Erfindung betrifft eine Verriegelungseinrichtung mit den Merkmalen des Oberbegriffs des Patentanspruchs 1.

Aus der EP 2 594 713 A1 ist eine Riegelbaugruppe bekannt mit einem verschiebbaren Riegel, der über einen Elektromotor von einer Entriegelungsposition in eine Verriegelungsstellung bewegt werden kann. Durch einen Elektromagneten wird der Riegel in der Verriegelungsstellung arretiert. Das Einfahren des Riegels erfolgt mittels einer Rückstellfeder.

Aufgabe der Erfindung ist es eine Verriegelungseinrichtung mit einem einfachen Aufbau zur Verfügung zu stellen.

Die Aufgabe wird mit dem Gegenstand des Anspruchs 1 gelöst. Bei der erfindungsgemäßen Lösung handelt es sich um eine Fluchttür mit einer Verriegelungseinrichtung. Die Fluchttür umfasst einen vorzugsweise ortsfest montierbaren Türrahmen mit einem daran bewegbar gelagerten Flügel. Bei der Verriegelungseinrichtung handelt es sich vorzugsweise um eine Verriegelungseinrichtung für eine Tür in einem Gebäude, wobei der Flügel in einer Schließstellung der Tür über die Verriegelungseinrichtung elektrisch abschaltbar verriegelbar ist. Die Verriegelungseinrichtung umfasst eine am Rahmen oder am Flügel montierbare Riegelbaugruppe und eine am Flügel bzw. am Rahmen montierbare Riegelaufnahmeeinrichtung. Die Riegelbaugruppe weist ein beweglich gelagertes, als Falle oder Riegel ausgebildetes Riegelelement und eine elektrisch schaltbare Verriegelungs-Halteeinrichtung auf. Das Riegelelement ist in einer Verriegelungsstellung durch die elektrisch schaltbare Verriegelungs-Halteeinrichtung arretierbar. Wesentlich dabei ist, dass die Riegelaufnahmeeinrichtung eine das Riegelelement in der Verriegelungsstellung aufnehmende Riegelaufnahme aufweist, und dass die Verriegelungseinrichtung eine Verriegelungs-Betätigungseinrichtung aufweist, über die das Riegelelement in Verriegelungsrichtung betätigbar ist. Die Verriegelungseinrichtung weist eine Entriegelungs-Betätigungseinrichtung auf, über die das Riegelelement in Entriegelungsrichtung betätigbar ist, indem das Riegelelement und/oder die Riegelaufnahme eine Auslaufschräge aufweist, die derart ausgebildet ist, dass das Riegelelement durch ein Zusammenwirken von Riegelelement und Riegelaufnahme in Entriegelungsrichtung beaufschlagbar ist und/oder beaufschlagt ist.

Was den Verriegelungsvorgang betrifft, ist bei der erfindungsgemäßen Lösung wesentlich, dass zur Ausbildung der Verriegelungsstellung des Riegelelements die Riegelaufnahmeeinrichtung und die Riegelbaugruppe derart einander zugeordnet sind, dass das Riegelelement durch magnetische Krafteinwirkung in die Verriegelungsstellung bewegbar und in einen Eingriff mit der Riegelaufnahme bringbar ist. Es sind auch Ausführungen möglich, bei denen das Riegelelement U-förmig ausgebildet ist, und einen Teil der Türe umgreift, wodurch die Riegelaufnahme durch das eingreifen der Tür in das Riegelelement ausgebildet wird.

Was den Entriegelungsvorgang betrifft, ist bei der erfindungsgemäßen Lösung wesentlich, dass zur Ausbildung der Entriegelungsstellung des Riegelelements bei abgeschalteter elektrischer Verriegelungs-Halteeinrichtung das Riegelelement aus dem Eingriff der Magneteinrichtung bringbar ist, indem das Riegelelement oder/und die Magneteinrichtung betätigbar ist bzw. sind.

Der Begriff Verriegelungseinrichtung ist breit zu verstehen, d.h. das Riegelelement kann als Riegel oder auch als Falle, vorzugsweise federnd gelagerte Falle, ausgebildet sein. In der Verriegelungsstellung des Riegelelements kann eine einbruchsichere Verriegelung des Flügels vorliegen oder auch nur eine Arretierung des Flügels. Die Verriegelungseinrichtung kann so montiert werden, dass die Verriegelungsstellung in der Schließstellung des Flügels vorliegt. Es kann jedoch auch eine Montage der Verriegelungseinrichtung möglich sein, bei der die Verriegelungsstellung des Riegelelements in der Offenstellung des Flügels vorliegt.

Bevorzugte Anwendungen der Verriegelungseinrichtung sind Anwendungen an Fluchttüren, vorzugsweise in Gebäuden. Die Tür kann vorzugsweise mit einem in einem Rahmen schwenkbar gelagerten Flügel ausgebildet sein. Die Tür kann aber auch als ein an einem Rahmen schiebbar gelagerter Flügel ausgebildet sein.

Es kann vorgesehen sein, dass die Riegelbaugruppe vorzugsweise seitlich am Rahmen oder am Flügel angeordnet ist und die Riegelaufnahmeeinrichtung entsprechend gegenüberliegend vorzugsweise seitlich am Flügel oder am Rahmen. Es sind Ausführungen möglich, bei denen die Riegelbaugruppe im Bereich des oberen horizontalen Holms des Türrahmens oder am oberen Bereich des Flügels montiert ist und die Riegelaufnahmeeinrichtung entsprechend gegenüberliegend am oberen Bereich des Flügels oder im Bereich des oberen horizontalen Holms des Türrahmens.

Bei besonders bevorzugten Ausführungen der erfindungsgemäßen Lösung handelt es sich um Fluchttüren mit Fluchttür-Verriegelung mit elektrisch schaltbarer Verriegelungs-Halteeinrichtung, wobei eine Auslaufschräge am Riegelelement und/oder an der Riegelaufnahme ausgebildet ist.

Es kann vorgesehen sein, dass die Verriegelungs-Betätigungseinrichtung einen elektrischen Aktor und/oder eine Magneteinrichtung und/oder eine Federeinrichtung und/oder eine manuelle oder motorische Flügel-Betätigungseinrichtung aufweist, um das Riegelelement in Verriegelungsrichtung zu beaufschlagen.

Es kann vorgesehen sein, dass die Magneteinrichtung der Riegelaufnahmeeinrichtung als Permanentmagneteinrichtung oder/und als Elektromagnet ausgebildet ist.

Es kann vorgesehen sein, dass der Elektromagnet umpolbar und/oder abschaltbar ausgebildet ist und das Riegelelement einen Permanentmagnet aufweist. Durch das umpolen des Elektromagneten kann ein Riegelelement welches sich in Verriegelungsstellung befindet in die Entriegelungsstellung überführt werden, indem der Elektromagnet den Permanentmanget des Riegelelements abstößt.

Es kann vorgesehen sein, dass die Riegelbaugruppe in einem Schlosskasten gelagert ist, der in oder auf dem Rahmen oder in oder auf dem Flügel montierbar ist.

In einer weiteren vorteilhaften Ausführung kann vorgesehen sein, dass in dem Schlosskasten eine Schlossmechanik gelagert ist, wobei die Schlossmechanik zur Steuerung eines Riegels und/oder einer Falle ausgebildet ist.

Es kann vorgesehen sein, dass der Riegel und/oder die Falle als das mit der Magneteinrichtung, vorzugsweise der Magneteinrichtung der Riegelaufnahmeeinrichtung, zusammenwirkende Riegelelement ausgebildet ist/sind.

Es kann vorgesehen sein, dass das Riegelelement oder/und die Magneteinrichtung und/oder die Riegelaufnahme federnd gelagert ist bzw. sind.

In einer weiteren vorteilhaften Ausführung kann vorgesehen sein, dass die federnde Lagerung eine Federeinrichtung aufweist, die Riegelelement (32) oder/und die Magneteinrichtung und/oder die Riegelaufnahme in Verriegelungsrichtung beaufschlagt.

Es kann vorgesehen sein, dass das Riegelelement eine Einlaufschräge aufweist.

In einer weiteren vorteilhaften Ausführung kann vorgesehen sein, dass das Riegelelement eine Federeinrichtung aufweist, durch die das Riegelelement in die Entriegelungsstellung beaufschlagt ist.

In einer weiteren vorteilhaften Ausführung kann vorgesehen sein, dass die Riegelaufnahme eine Auslaufschräge und/oder eine Einlaufschräge aufweist.

Es kann vorgesehen sein, dass die elektrisch schaltbare Verriegelungs-Halteeinrichtung einen Elektromagneten aufweist.

Es kann vorgesehen sein, dass zur Ausbildung und/oder Arretierung der Entriegelungsstellung die Riegelbaugruppe eine elektrisch schaltbare Entriegelungs-Halteeinrichtung aufweist, die das Riegelelement in seiner Entriegelungsstellung arretiert. Vorzugsweise weist die elektrisch schaltbare Entriegelungs-Halteeinrichtung einen Elektromagneten und/oder einen Anker auf. Der Anker kann so ausgebildet sein, dass er einen Teil des Riegelelements umgreift, und das Riegelelement dadurch in seiner Entriegelungsstellung arretiert.

Es kann vorgesehen sein, dass zur Ausbildung der Entriegelungsstellung des Riegelelements im Sinne des Entriegelungsvorgangs das Riegelelement ohne Hub des Flügels mit der Auslaufschräge zusammenwirkt und in die Entriegelungsstellung bringbar ist. Bei Anschlagtüren oder Pendeltüren ist die Schwenkbewegung des Flügels die Türöffnungsrichtung. Bei Schiebetüren ist die Türöffnungsrichtung die Schiebebewegung, vorzugsweise horizontale Schiebebewegung des Flügels.

Es kann vorgesehen sein, dass das Riegelelement zur Ausbildung der Entriegelungsstellung ohne Hub des Flügels und/oder der Riegelbaugruppe und/oder der Riegelaufnahmeeinrichtung in die Entriegelungsstellung bringbar ist. Dabei wird das Riegelelement bei einer Hubbewegung nicht durch die Auslaufschräge an dem Riegelelement und/oder der Riegelaufnahme in Entriegelungsstellung beaufschlagt.

Bei bevorzugten Ausführungen kann vorgesehen sein, dass die Auslaufschräge an dem Riegelelement und/oder der Riegelaufnahme derart ausgebildet ist, dass durch die Schwenkbewegung und/oder Öffnungsbewegung und/oder beim Öffnungsvorgang des Flügels beim Zusammenwirken von Riegelelement und Riegelaufnahme das Riegelelement in Entriegelungsstellung bringbar ist.

Bevorzugte Ausführungen sehen vor, dass die Verriegelungseinrichtung über ein Terminal ansteuerbar ist, wobei das Terminal am Rahmen oder an dem Flügel oder in der Nähe des Rahmens anordenbar oder angeordnet ist. Hierbei kann vorgesehen sein, dass die Verriegelungseinrichtung und/oder die Entriegelungs-Halteeinrichtung über das Terminal ansteuerbar ist bzw. sind.

Vorteilhaft kann auch vorgesehen sein, dass die Verriegelungseinrichtung elektrisch freigebbar ist, indem die elektrisch schaltbare Verriegelungs-Halteeinrichtung und/oder die elektrisch schaltbare Entriegelungs-Halteeinrichtung die Arretierung des Riegelelements aufhebt.

Was die elektrisch schaltbare Verriegelungs-Halteeinrichtung betrifft, kann vorteilhafterweise vorgesehen sein, dass die elektrisch schaltbare Verriegelungs-Halteeinrichtung im Ruhestrom-Modus geschalten werden kann, wobei im Ruhestrom-Modus durch Anlegen einer Spannung an die Verriegelungs-Halteeinrichtung das Riegelelement in Verriegelungsstellung arretiert wird.

Es kann auch vorgesehen sein, dass die elektrisch schaltbare Verriegelungs-Halteeinrichtung im Arbeitsstrom-Modus geschalten werden kann, wobei im Arbeitsstrom-Modus durch Anlegen einer Spannung an die Verriegelungs-Halteeinrichtung die Arretierung des Riegelelements freigegeben wird.

Was die elektrisch schaltbare Entriegelungs-Halteeinrichtung betrifft, kann vorteilhafterweise vorgesehen sein, dass die elektrisch schaltbare Entriegelungs-Halteeinrichtung im Ruhestrom-Modus geschalten werden kann, wobei im Ruhestrom-Modus durch Anlegen einer Spannung an die Entriegelungs-Halteeinrichtung das Riegelelement freigegeben wird.

Es kann auch vorgesehen sein, dass die elektrisch schaltbare Entriegelungs-Halteeinrichtung im Arbeitsstrom-Modus geschalten werden kann, wobei im Arbeitsstrom-Modus durch Anlegen einer Spannung an die Entriegelungs-Halteeinrichtung das Riegelelement in seiner Entriegelungsstellung arretiert.

Weitere Vorteile und Merkmale der Erfindung ergeben sich aus der nachfolgenden Beschreibungen von Ausführungsbeispielen anhand der Zeichnungen. Die Zeichnungen zeigen:
- Fig. 1: Anordnung der Verrieglungseinrichtung in einer Anschlag-Drehtür;
- Fig. 2: Verrieglungseinrichtung in Entriegelungsstellung mit in der Entriegelungsstellung nicht arretiertem Riegelelement 32;
- Fig. 2a: Verrieglungseinrichtung in Entriegelungsstellung mit in der Entriegelungsstellung arretiertem Riegelelement 32;
- Fig. 2b: Verrieglungseinrichtung in Verriegelungsstellung mit in der Verriegelungsstellung nicht arretiertem Riegelelement 32;
- Fig. 2c: Verrieglungseinrichtung in Verriegelungsstellung mit in der Verriegelungsstellung arretiertem Riegelelement 32;
- Fig. 3: Anordnung der Verrieglungseinrichtung in einer Schiebetür;
- Fig. 4: ein Riegelelement zum Einsatz in einer Pendeltür;
- Fig. 4a: ein Riegelelement zum Einsatz in einer Anschlagdrucktür,
- Fig. 4b: ein Riegelelement zum universellen Einsatz in einer linken und rechten Schiebetür;
- Fig. 4c: ein Riegelelement zum Einsatz in einer linken oder rechten Schiebetür;
- Fig. 4d: ein Riegelelement zum universellen Einsatz in einer Pendeltür und einer Schiebetür.

Im Folgenden ist anhand von zeichnerischen Darstellungen die Erfindung näher erläutert. Dabei zeigt Fig. 1 ein erfindungsgemäßes Ausführungsbeispiel der Verrieglungseinrichtung 1 montiert an einer Anschlag-Drehtür. Fig. 2 zeigen den Aufbau der Verrieglungseinrichtung 1 in vergrößerter Darstellung.

Bei dem Ausführungsbeispiel in Fig. 1 umfasst die Anschlag-Drehtür einen Rahmen 5 und einen Flügel 6, der an Bändern 2 drehbar um die vertikale Türachse gelagert ist. Die am Rahmen montierte Verrieglungseinrichtung 1 umfasst eine Riegelbaugruppe 3 und eine Riegelaufnahmeeinrichtung 4. Die Riegelbaugruppe 3 ist im dargestellten Fall seitlich am Rahmen 5 montiert. Die Montage ist vorzugsweise im Rahmen 5 innenliegend ausgeführt. Die Riegelaufnahmeeinrichtung 4 ist flügelseitig der Riegelbaugruppe 3 gegenüberliegend montiert, ebenfalls vorzugsweise innenliegend.

Die Riegelbaugruppe 3 weist ein Gehäuse 31 auf mit einem darin in vertikaler Richtung verschiebbar gelagerten Riegelelement 32, das durch eine erste Feder 33 in Entriegelungsstellung beaufschlagt ist. In der Entriegelungsstellung ist der Riegelelement 32 in das Gehäuse 31 eingezogen und steht mit seinem freien Ende nicht über das Gehäuse 31 vor (Fig. 2 und 2a). Die erste Feder 33 ist im dargestellten Fall als Schenkelfeder ausgebildet, die an einem gehäusefesten Lagerpunkt 33d drehbar gelagert ist und stützt sich mit ihrem ersten Schenkel 33a an einem Gehäuseanschlag und mit ihrem zweiten Schenkel 33b an einem Mitnehmer 32m des Riegelelements 32 ab.

In dem Gehäuse 31 ist als weitere Komponente eine elektrische schaltbare Entriegelungs-Halteeinrichtung 34 angeordnet. Diese weist einen Elektromagneten 34m auf, der mit einem am Riegelelement 32 angeordneten Stift 32s zusammenwirkt. Der Elektromagneten 34m umfasst eine Spule 34s die mit einem schwenkbar im Gehäuse 31 gelagerten Anker 34a zusammenwirkt. Der Anker 34a ist als einarmiger Hebel um eine Drehachse 34d derart schwenkbar gelagert, dass er eine am Elektromagneten 34m anliegende Freigabestellung (Fig. 2) und eine, im dargestellten Fall im Uhrzeigersinn geschwenkte, Sperrstellung (Fig. 2a) einnehmen kann. Zwischen dem Elektromagneten 34m und dem Anker 34a ist eine Schraubendruckfeder angeordnet, der den Anker 34a in seine Sperrstellung (Fig. 2a) beaufschlagt. Der Anker 34a weist einen vorspringenden Anschlag auf, mit dem er in der Sperrstellung des Ankers 34a den Stift 32s hintergreift und damit das Riegelelement 32 in seiner Entriegelungsstellung arretiert. In der Freigabestellung des Ankers 34a ist der Anker 34a gegen Uhrzeigersinn geschwenkt und damit außer Eingriff mit dem Stift 32s.

Als weitere Komponente ist im Gehäuse 31 eine Verriegelungs-Halteeinrichtung 35 angeordnet. Sie umfasst einen ersten einarmigen Hebel 35h. Dieser erste Hebel 35h ist in einen Lager 32d am Riegelelement 32 schwenkbar gelagert und weist in der Mitte einen Haltebolzen 35n und an seinem freien Ende eine Rolle 35r auf (Fig. 2 und 2a). In dem Riegelelement ist eine zweite Feder 35f angeordnet, die im Lager 32d gelagert ist, und sich mit ihrem ersten Lagerarm am Riegelelement 32 abstützt und mit ihrem zweiten Lagerarm am Haltebolzen 35n des ersten Hebels 35h abstützt. Der erste Hebel 35h wird beim Ausfahren des Riegelelements 32 durch die zweite Feder 35f derart beaufschlagt, dass die Rolle 35r des ersten Hebels 35h an einer Linearführung in der stulpabgewandten Innenseite des Gehäuses 31 entlangläuft (Fig. 2b und 2c), in der Darstellung in Fig. 2 dreht sich der erste Hebel 35h in Uhrzeigersinn. Zusätzlich umfasst die Verriegelungs-Halteeinrichtung 35 einen zweiten einarmigen Hebel 35i, der im Gehäuse 31 im Lagerpunkt 33d drehbar gelagert ist. Der zweite Hebel 35i weist in der Mitte eine Einkerbung 35k und an seinem freien Ende eine Halteplatte 35p auf. Im dargestellten Fall schwenkt der zweite Hebel 35i zur Sicherung des ersten Hebels 35h gegen den Uhrzeigersinn (Fig. 2b) und wird durch den zweiten Elektromagneten 35m der Verriegelungs-Halteeinrichtung 35 durch Einwirkung auf die Halteplatte 35p in dieser geschwenkten Position gehalten (Fig. 2c). In dieser Position erfolgt der Eingriff des Haltebolzens 35n des ersten Hebels 35h in die Einkerbung 35k des zweiten Hebels 35i. Die Verriegelungs-Halteeinrichtung 35 kann so ausgebildet sein, dass sie im Ruhestrom oder Arbeitsstrom betrieben werden kann. Für den Betrieb im Ruhestrom wird der zweite Elektromagnet 35m mit Spannung versorgt, um den zweiten Hebel 35i zur Sicherung des ersten Hebels 35h zu verschwenken. Im Arbeitsstrom-Betrieb bewegt der zweite Elektromagnet 35m durch Bestromung seiner Spule den zweiten Hebel 35i, um die Sicherung des ersten Hebels 35h aufzuheben, wobei der zweite Hebel 35i im Arbeitsstrom-Betrieb so ausgebildet ist dass er durch eine Federbeaufschlagung den ersten Hebel 35h dauerhaft sichert. Im Arbeitsstrom-Betrieb kann für eine Notfallentriegelung z.B. ein Profilzylinder unterhalb des zweiten Elektromagneten 35m im Gehäuse 31 angeordnet sein, welcher über einen Schieber oder ein Gestänge auf den zweite Hebel 35i zur Freigabe des ersten Hebels 35h einwirkt.

Die am Flügel gelagerte Riegelaufnahmeeinrichtung 4 weist eine im Stuplblech angeordnete Riegelaufnahme 41 auf, in die das Riegelelement in die Verriegelungsstellung eingreift (Fig. 2b und 2c). In der Riegelaufnahme ist eine Magneteinrichtung 42 angeordnet (Fig. 2 bis 2c). Diese weist im dargestellten Fall einen Permanentmagneten auf, der derart ausgebildet ist, dass er in der Schließstellung der Tür das Riegelelement 32 in die Verriegelungsposition in Eingriff zieht, sobald die Entriegelungs-Halteeinrichtung 34 des Riegelelements 32 freigeschaltet ist, und damit das Riegelelement 32 freigebbar ist (Fig. 2b). Um das Riegelelement 32 in der Verriegelungsstellung sicher zu halten arretiert die Verriegelungs-Halteeinrichtung 35 das Riegelelement 32 in der Verriegelungsstellung (Fig. 2c). Hierfür wird die Verriegelungs-Halteeinrichtung 35 entsprechend elektrisch geschaltet.

Für den Entriegelungsvorgang ist die Voraussetzung, dass zunächst die Verriegelungs-Halteeinrichtung 35 elektrisch freigeschalten wird. Der Entriegelungshub des Riegelelements 32 wird im dargestellten Ausführungsbeispiel dadurch erreicht, dass beim manuellen Öffnen des Flügels 6 das Riegelelement 32 über eine am freien Ende des Riegelelements 32 ausgebildete Auslaufschräge (Fig. 4 bis 4d), außer Eingriff kommt. Bei dem dargestellten Ausführungsbeispiel handelt es sich um den Einsatz an einer Anschlag-Drehtür.

Die erste Feder 33 beaufschlagt das Riegelelement 32 in Entriegelungsrichtung. Sobald das Riegelelement 32 aufgrund der Öffnungsstellung des Flügels 6 außer Eingriff der Magneteinrichtung 42 ist, erfolgt unter Wirkung der ersten Feder 33 die vollständige Einfahrbewegung des Riegelelements 32 in seine Entriegelungsstellung. In der Entriegelungsstellung bei vollständig eingezogenem Riegelelements 32 kommt das Riegelelement 32 mit dem Stift 32s in Eingriff mit dem Anker 34a der Entriegelungs-Halteeinrichtung 34. Die Entriegelungs-Halteeinrichtung 34 arretiert in der Sperrstellung des Ankers 34a das Riegelelemente 32s (Fig. 2a).

Bei einem abgewandelten Ausführungsbespielt kann die Verriegelungseinrichtung 1 auch an einer Pendeltüre eingesetzte werden. In diesen Fall muss das Riegelelement 32 zusätzlich zu der Auslaufschräge auch eine Einlaufschräge aufweisen (Fig. 4). Das Riegelelement 32 weist an seinem Ende dann eine symmetrische Gestaltung auf, so dass der Türflügel 6 als Pendeltürflügel aus der Verriegelungsstellung sowohl nach links als auch nach rechts gedreht werden kann. Das Riegelelement 32 wirkt bei freigeschalteter Entriegelungs-Halteeinrichtung 34 in Art einer federnden Falle, die den Türflügel 6 in der Schließlage zentriert, indem das Riegelelement 32 in der Schließlage durch die Magneteinrichtung 42 ausgefahren wird. Bei besonderen Ausführungen der Pendeltüranwendung kann zusätzlich zu dem Riegelelement 3 eine federnde Falle vorgesehen sein, so dass der Pendeltürbetrieb erfolgen kann, ohne dass die auf das Riegelelement einwirkende Entriegelungs-Halteeinrichtung 34 freigeben ist. Die Zentrierung der Pendeltür in der Nulllage erfolgt dann ausschließlich über die federnde Falle bei in Entriegelungsstellung arretiert gehaltenem Riegelelement.

Bei abgewandelten Ausführungen kann die Riegelbaugruppe 3 auch im horizontalen Holm des Rahmens 5 montiert sein und die Riegelaufnahmeeinrichtung 4 in entsprechender Position flügelseitig montiert sein.

Ferner kann die Verriegelungseinrichtung 1 bei umgekehrter Montage eingebaut werden, nämlich die Riegelbaugruppe 3 flügelseitig und die Riegelaufnahmeeinrichtung 4 rahmenseitig.

Ferner sind abgewandelte Ausführungen möglich, bei denen die Magneteinrichtung 41 als elektro-magnetische Einrichtung ausgebildet ist. Bei diesen Ausführungen kann das Riegelelement 32 auch ohne Auslaufschräge bzw. Einlaufschräge eingebildet sein.

Weitere Anwendungsmöglichkeiten von abgewandelten Ausführungen sind an Schiebetüren mögliche wie in Fig. 3 gezeigt. In diesen Fall ist das Riegelelement 32 mit stirnseitig angeordneter Auslaufschräge bzw. Einlaufschräge auszuführen. Die Figuren 4b, 4c, 4d zeigen solche Ausführungen. Auch in diesen Fall kann die Riegelbaugruppe 3 rahmenseitig am oberen Holm vorzugsweise in der Laufschiene des Schiebeflügels angeordnet sein und die Riegelaufnahmeeinrichtung 4 flügelseitig. Auch hier ist die umgekehrte Montage möglich. Die Bewegungsrichtung der Schiebetür ist in der Figur 3 durch einen Pfeil dargestellt.

Fig. 4d zeigt ein Ausführungsbeispiel eines Riegelelements 32, welches universell sowohl für Schwenktüren als auch für Schiebetüren einsetzbar ist, indem es eine Auslaufschräge und/oder eine Einlaufschräge für eine Schiebetür und eine Auslaufschräge und/oder eine Einlaufschräge für eine Drehtür aufweist.

Die dargestellten Riegelelemente 32 mit Einlaufschrägen und Auslaufschrägen sind auch mit herkömmlichen Verriegelungseinrichtungen und herkömmlichen elektrischen Türöffnern einsetzbar. Dies gilt insbesondere auch für universelle Riegelelemente der Fig. 4d, die sowohl für Schiebetüren als auch für Drehtüren einsetzbar sind. Ferner gilt dies auch für abgewandelte Riegelelemente, die lediglich Einlaufschrägen oder lediglich Auslaufschrägen aufweisen, und zwar jeweils für Drehtüren oder für Schiebetüren. Diese herkömmlichen Verriegelungseinrichtungen können einen auf oder in dem Rahmen oder auf oder in dem Flügel montierbaren Schlosskasten aufweisen, in welchem eine vorzugsweise herkömmliche Schlossmechanik gelagert ist. Der Schlosskasten kann bei solchen Ausführungen für innenliegende Montage als Schlosskasten eines Einsteckschlosses ausgebildet sein. Die Schlossmechanik kann bei all diesen verschiedenen Ausführungen einen Riegel und/oder eine Falle steuern, wobei der Riegel und/oder die Falle in der Schließstellung der Tür in die Riegelaufnahme ausfahrbar und/oder in dieser ausgefahren sind bzw. ist und in der Offenstellung der Tür der Riegel und/oder die Falle in den Schlosskasten eingezogen sind bzw. ist. Bevorzugte Ausführungen sehen vor, dass zumindest der Riegel im Schlosskasten eingezogen ist. Der Riegel und/oder die Falle können bzw. kann mit der in der Riegelaufnahme 41 angeordneten Magneteinrichtung 42 zusammenwirken. Anstelle der Magneteinrichtung 42 kann auch eine andere Verriegelungseinrichtung vorgesehen sein, die den Riegel und/oder die Falle in die Verriegelungsstellung bewegt. Diese andere Verriegelungseinrichtung kann z.B. als elektrische Motoreinrichtung oder als Federeinrichtung ausgebildet sein oder als mechanische, manuell betätigbare Handhabeeinrichtung, vorzugsweise in einer Schlossnuss der Schlossmechanik gelagert.

Im Falle von Ausführungen als herkömmliche Verrieglungseinrichtung mit Schlossmechanik in einem Schlosskasten kann die Schlossmechanik mit einer elektrisch schaltbaren Verriegelungs-Halteeinrichtung 35 und/oder einer elektrisch schaltbaren Entriegelungs-Halteeinrichtung 34 ausgestattet sein, vorzugsweise im Schlosskasten angeordnet. Bei abgewandelten Ausführungen können bzw. kann die elektrisch schaltbare Verriegelungs-Halteeinrichtung 35 und/oder die elektrisch schaltbaren Entriegelungs-Halteeinrichtung 34 auch außerhalb des Schlosskastens in oder angrenzend an die Riegelaufnahmeeinrichtung 4 angeordnet sein. Ferner sind Ausführungen mit Verriegelungseinrichtungen mit vorzugsweise herkömmlicher Schlossmechanik vorgesehen, die keine elektrisch schaltbare Verriegelungs-Halteeinrichtung 35 und keine elektrisch schaltbaren Entriegelungs-Halteeinrichtung 34 aufweisen. Besonders vorteilhaft ist bei den verschiedenen Ausführungen, dass das Riegelelement 32 mit einer Auslaufschräge und/oder einer Einlaufschräge ausgebildet ist und im Falle der Auslaufschräge ein Öffnen der Tür durch Aufdrücken und/oder Aufziehen der Tür unter Zusammenwirken mit der Riegelaufnahme möglich ist, ohne dass es erforderlich ist, das Riegelelement über eine separate Betätigungseinrichtung aktiv einzuziehen.

Bei erfindungsgemäßen Ausführungsbeispielen ist die in der vorliegenden Figurenbeschreibung beschriebene Entriegelungs-Halteeinrichtung 34 sowie die Einlaufschräge des Riegelelements 32 lediglich optional. Wesentlich bei den erfindungsgemäßen Ausführungen ist der Einsatz der Verriegelungseinrichtung an einer Fluchttür. Was die Verriegelungseinrichtung betrifft, ist wesentlich, dass die Verriegelungseinrichtung eine elektrisch schaltbare Verriegelungs-Halteeinrichtung und eine Auslaufschräge aufweist, wobei die Auslaufschräge derart wirkt, dass zum Ausbilden der Entriegelungsstellung des Riegelelements 32 bei abgeschalteter elektrischer Verriegelungs-Halteeinrichtung 35 das Riegelelement 32 aus dem Eingriff der Magneteinrichtung 42 bringbar ist, indem das Riegelelement 32 und/oder die Magneteinrichtung betätigbar sind bzw. ist.

### Bezugszeichenliste

- 1: Verriegelungseinrichtung
- 2: Band
- 3: Riegelbaugruppe
- 4: Riegelaufnahmeeinrichtung
- 5: Rahmen
- 6: Flügel
- 31: Gehäuse
- 32: Riegelelement
- 32m: Mitnehmer
- 32s: Stift
- 32d: Lager im Riegel
- 33: erste Feder
- 33d: Lagerpunkt
- 33a: erster Schenkel
- 33b: zweiter Schenkel
- 34: Entriegelungs-Halteeinrichtung
- 34a: Anker
- 34m: Elektro-Magnet der Entriegelungs-Halteeinrichtung
- 34d: Drehachse
- 34s: Spule
- 35: Verriegelungs-Halteeinrichtung
- 35h: erster Hebel
- 35i: zweiter Hebel
- 35r: Rolle
- 35k: Einkerbung
- 35n: Haltebolzen
- 35f: zweite Feder
- 35p: Halteplatte
- 35m: zweiter Elektromagnet
- 41: Riegelaufnahme
- 42: Magneteinrichtung

## Patentansprüche

1. Fluchttür mit einer Verriegelungseinrichtung (1), die Fluchttür umfassend einen vorzugsweise ortsfesten montierbaren Rahmen (5) mit einem daran bewegbar gelagerten Flügel (6), vorzugsweise Verriegelungseinrichtung (1) für eine Tür in einem Gebäude, wobei der Flügel (6) in einer Schließstellung der Tür über die Verriegelungseinrichtung elektrisch abschaltbar verriegelbar ist, umfassend eine am Rahmen (5) oder am Flügel (6) montierbare Riegelbaugruppe (3) und eine am Flügel (6) bzw. am Rahmen (5) montierbare Riegelaufnahmeeinrichtung (4),
wobei vorgesehen ist,
- dass die Riegelbaugruppe (3) ein beweglich gelagertes, als Falle oder Riegel ausgebildetes Riegelelement (32) und eine elektrisch schaltbare Verriegelungs-Halteeinrichtung (35) aufweist und das Riegelelement (32) in einer Verriegelungsstellung durch die elektrisch schaltbare Verriegelungs-Halteeinrichtung (35) arretierbar ist,
**dadurch gekennzeichnet,**
- **dass** die Riegelaufnahmeeinrichtung (4) eine das Riegelelement (32) in der Verriegelungsstellung aufnehmende Riegelaufnahme (41) aufweist, und
- **dass** die Verriegelungseinrichtung (1) eine Verriegelungs-Betätigungseinrichtung aufweist, über die das Riegelelement (32) in Verriegelungsrichtung betätigbar ist,
- **dass** die Verriegelungseinrichtung (1) eine Entriegelungs-Betätigungseinrichtung aufweist, über die das Riegelelement (32) in Entriegelungsrichtung betätigbar ist, indem das Riegelelement (32) und/oder die Riegelaufnahme (41) eine Auslaufschräge aufweist, die derart ausgebildet ist, dass das Riegelelement (32) durch ein Zusammenwirken von Riegelelement (32) und Riegelaufnahme (41) in Entriegelungsrichtung beaufschlagbar ist und/oder beaufschlagt ist.

2. Tür nach Anspruch 1,
**dadurch gekennzeichnet,**
**dass** die Verriegelungs-Betätigungseinrichtung einen elektrischen Aktor und/oder eine Magneteinrichtung (42) und/oder eine Federeinrichtung und/oder eine manuelle oder motorische Flügel-Betätigungseinrichtung aufweist, um das Riegelelement (32) in Verriegelungsrichtung zu beaufschlagen.

3. Tür nach Anspruch 2,
**dadurch gekennzeichnet,**
**dass** die Magneteinrichtung (42) als Permanentmagneteinrichtung oder/und als Elektromagnet ausgebildet ist bzw. sind.

4. Tür nach einem der Ansprüche 2 oder 3,
**dadurch gekennzeichnet,**
**dass** der Elektromagnet umpolbar ausgebildet ist und das Riegelelement (32) einen Permanentmagnet aufweist.

5. Tür nach einem der vorangehenden Ansprüche,
**dadurch gekennzeichnet,**
**dass** die Riegelbaugruppe (3) in einem Schlosskasten gelagert ist, der in oder auf dem Rahmen (5) oder in oder auf dem Flügel (6) montierbar ist.

6. Tür nach einem der vorangehenden Ansprüche,
**dadurch gekennzeichnet,**
**dass** das Riegelelement (32) oder/und die Magneteinrichtung (42) und/oder die Riegelaufnahme (41) federnd gelagert ist bzw. sind.

7. Tür nach Anspruch 6,
**dadurch gekennzeichnet,**
**dass** die federnde Lagerung durch eine Federeinrichtung aufweist, die Riegelelement (32) oder/und die Magneteinrichtung (42) und/oder die Riegelaufnahme (41) in Verriegelungsrichtung ausgebildet ist.

8. Tür nach einem der vorangehenden Ansprüche,
**dadurch gekennzeichnet,**
**dass** das Riegelelement (32) eine Einlaufschräge aufweist.

9. Tür nach einem der vorangehenden Ansprüche,
**dadurch gekennzeichnet,**
**dass** die Riegelaufnahme (32) eine Auslaufschräge und/oder eine Einlaufschräge aufweist.

10. Tür nach einem der vorangehenden Ansprüche,
**dadurch gekennzeichnet,**
**dass** die elektrisch schaltbare Verriegelungs-Halteeinrichtung (35) einen Elektromagneten aufweist.

11. Tür nach einem der vorangehenden Ansprüche,
**dadurch gekennzeichnet,**
**dass** zur Ausbildung und/oder Arretierung der Entriegelungsstellung die Riegelbaugruppe (3) eine elektrisch schaltbare Entriegelungs-Halteeinrichtung (34) aufweist, die das Riegelelement in seiner Entriegelungsstellung arretiert.

12. Tür nach einem der vorangehenden Ansprüche,
**dadurch gekennzeichnet,**
**dass** zur Ausbildung der Entriegelungsstellung des Riegelelements (32) im Sinne des Entriegelungsvorgangs das Riegelelement (32) ohne Hub des Flügels (6) in die Entriegelungsstellung bringbar ist.

13. Tür nach einem der vorangehenden Ansprüche,
**dadurch gekennzeichnet,**
**dass** die Auslaufschräge an dem Riegelelement (32) und/oder der Riegelaufnahme (41) derart ausgebildet ist, dass durch die Schwenkbewegung und/oder Öffnungsbewegung und/oder beim Öffnungsvorgang des Flügels (6) beim Zusammenwirken von Riegelelement und Riegelaufnahme das Riegelelement (32) in Entriegelungsstellung bringbar ist.

14. Tür nach einem der vorangehenden Ansprüche,
**dadurch gekennzeichnet,**
**dass** die Verriegelungseinrichtung (1) über ein Terminal ansteuerbar ist, wobei das Terminal am Rahmen (5) oder an dem Flügel (6) oder in der Nähe des Rahmens (5) anordenbar oder angeordnet ist.

15. Tür nach einem der vorangehenden Ansprüche,
**dadurch gekennzeichnet,**
**dass** die Verriegelungseinrichtung (1) elektrisch freigebbar ist, indem die elektrisch schaltbare Verriegelungs-Halteeinrichtung (35) und/oder die elektrisch schaltbare Entriegelungs-Halteeinrichtung (34) die Arretierung des Riegelelements aufhebt.
